# EUROPÄISCHE PATENTSCHRIFT

(11) **EP 0 004 854 B1**
(45) Veröffentlichungstag und Bekanntmachung des Hinweises auf die Patenterteilung: **09.03.1983**
(21) Anmeldenummer: 79100375.9
(22) Anmeldetag: 09.02.1979
(51) Int. Cl.: B21C 47/30, B65H 75/24

(54) **Verfahren zum Betrieb eines Walzband-Haspels sowie Walzband-Haspel zur Ausübung des Verfahrens**
Method of operating a metal band reel and a reel for carrying out this method
Procédé pour faire fonctionner un enrouleur de feuillard et enrouleur utilisant ce procédé

(30) Priorität: 25.04.1978 DE 2818042
(43) Veröffentlichungstag der Anmeldung: 31.10.1979
(73) Patentinhaber: SMS SCHLOEMANN-SIEMAG AKTIENGESELLSCHAFT, 40237 Düsseldorf (DE)
(72) Erfinder: Jansen, Johannes, D-5912 Hilchenbach-Allenbach (DE)
(74) Vertreter: Hemmerich, Friedrich Werner

## Beschreibung

Die Erfindung betrifft ein Verfahren zum Betrieb eines Walzbandhaspels, dessen Trommel aus mehreren spreizbaren Segmenten besteht, welche sich mit keilförmig ausgebildeten Auflageflächen axial verschiebbar gegen eine in einem Haspelgehäuse drehbar gelagerte Hohlwelle abstützen und mittels eines in der Hohlwelle angeordneten und mittels eines Stellantriebes verstellbaren Stempels verstellt werden, wobei das Haspelgehäuse zur Aufnahme des Bandbundes auf die Trommel mittels eines Verschiebeantriebes, zunächst in der Richtung zum Bandbund hin und anschließend beim Spreizen der Segmente zum Eliminieren der relativen Axialverschiebung zwischen den Segmenten und der Hohlwelle in der hierzu erforderlichen Richtung auf seinem Führungsbett parallel zur Trommelachse verschoben wird.

Ferner befaßt sich die Erfindung mit einem Walzbandhaspel, dessen Trommel aus mehreren spreizbaren Segmenten besteht, welche sich mit keilförmig ausgebildeten Auflageflächen axial verschiebbar gegen eine in einem Haspelgehäuse drehbar gelagerte Hohlwelle abstützen, die einen in der Hohlwelle angeordneten und mittels eines Stellantrieibes zum = Spreizen der Trommelsegmente unter gleichzeitiger Axialverschiebung derselben verstellbaren Stempel besitzt, und die mit einem das Ein- und Ausschieben der Haspeltrommel relativ zum. Bandbund und/oder die Bandmittensteuerung bewirkenden Verschiebeantrieb für das Haspelgehäuse ausgerüstet ist.

Durch die DE-AS 10 07 279 und die DE-PS 17 52 185 sind bereits Walzbandhaspel bekannt, deren Trommel aus mehreren spreizbaren Segmenten besteht, welche sich mit keilförmig ausgebildeten Auflageflächen axial verschiebbar unmittelbar gegen eine in einem Haspelgehäuse drehbar gelagerte, zentrale Hohlwelle abstützen, und dabei mittels eines in der Hohlwelle angeordneten Stempels relativ zu diesem verstellt werden.

Solche Wandbandhaspel sind insofern vorteilhaft, als durch die unmittelbare Abstützung der Trommelsegmente am Umfang der Hohlwelle verhältnismäßig kleine Baumaße erreicht werden können, die eine beträchtliche Verminderung der Schwungmomente zur Folge haben. Hierdurch reduzieren sich naturgemäß auch die während des Betriebs auftretenden Beschleunigungs-, Brems- und Schnellstopmomente. Die Lagerdurchmesser für die Haspelwelle können beträchtlich verringert werden, so daß selbst bei Erhöhung der Betrieibsdrehzahlen der Lagerverschleiß verringert wird.

Eine Unzulänglichkeit bei den Walzbandhaspeln nach der DE-AS 10 07 279 und der DE-PS 17 52 185 liegt jedoch darin, daß beim Spreizen der Trommelsegmente zugleich eine Axialverschiebung derselben relativ zur Haspelwelle stattfindet, welche den ordnungsgemäßen Ablauf des Walzbandes in die dem Haspel nachgeordneten Weiterverarbeitungsanlagen beeinträchtigen kann, wenn im Anschluß an die Festspannung des Bandbundes auf der Haspeltrommel keine entsprechende Lagenkorrektur des gesamten Haspels relativ zur nachgeordneten Weiterverarbeitungsanlage vorgenommen wird. Eine solche Lagenkorrektur des gesamten Walzbandhaspels läßt sich zwar mit Hilfe des Verschiebeantriebes bewirken, welcher einerseits für das Ein- und Ausschieben der Haspeltrommel relativ zum Bandbund und/oder auch zur Mittensteuerung des Bandbundes ebenso erforderlich ist. Die Vornahme einer solchen nachträglichen Lagenkorrektur ist jedoch verhältnismäßig zeitraubend und erfordert außerdem viel Geschicklichkeit der Bedienungsleute.

Ein gattungsfremder Walzbandhaspel, dessen Trommel aus mehreren spreizbaren Segmenten besteht, welche sich mit keilförmig ausgebildeten Auflageflächen axial verschiebbar gegen eine in einem Haspelgehäuse drehbar gelagerte volle Welle abstützen und mittels einer Einstellvorrichtung verstellt werden, ist durch die US-PS 34 56 893 bekannt geworden. Dieser Walzbandhaspel wird mittels einer auf der vollen Welle axial verschiebbar angeordneten Hülse, die mit den Segmenten verbunden ist, gespreizt. Der Spreizantrieb zum Bewegen der Hülse dient gleichzeitig als Verschiebeantrieb für das Haspelgehäuse, wobei die das Spreizen der Trommelsegmente bewirkende Axialverschiebung von der Primärbewegungder Verschiebebewegung des Haspelgehäusesabgeleitet wird. Dadurch ist ein beträchtlicher mechanischer Aufwand für die Doppelfunktion des Stellantriebes notwendig.

Durch die DE-OS 26 59 344 und die US-PS 25 66 629 sind Walzbandhaspel bekannt gewordenen, bei denen der Spreizantrieb der Trommelsegmente durch doppelt beaufschlagbare Hydraulikzylinder bewirkt wird. Ein Verschiebeantrieb für das Haspelgehäuse und damit auch eine Wirkverbindung zwischen dem Spreizantrieb und dem Verscheibeantrieb sind aber nicht offenbart.

Durch das Buch "Hydraulik im Werkzeugmaschinenbau" (von A. Dürr und 0. Wachter, S. 238 bis 241) gehören Kopier- und Nachlaufsteuerungen zum Stande der Technik, bei denen ein in einer Schablone gesteuerter Paßstift einen Stellzylinder derart steuert, daß dieser eine der Bewegung des Paßstiftes gleichgerichtete Stellbewegung ausführt.

Der Erfindung liegt die Aufgabe zugrunde, mit geringem technischem Mehraufwand zu erreichen, daß unmittelbar nach dem Spannvorgang ein einwandfreies Abwickeln des Walzbandes vom Bandbund erfolgen kann, und daß die Verschiebebewegung für das Haspelgehäuse auf dem Haspelbett mittelbar von der Spreizbewegung der Trommelsegmente abhängig gemacht wird.

Die Lösung dieser Aufgabe wird verfahrenstechnisch auf einfache Weise dadurch erreicht, daß das Ausmaß der Relativ-verscheibung zwischen den Segmenten und der Hohlwelle abgegriffen und gegenkoppelnd in die entgegensetzte Verschiebebewegung des Haspelgehäuses auf dem Haspelbett von entsprechender Größe umgesetzt wird.

Aufgrund dieser verfahrenstechnischen Maßnahme behalten die Trommelsegmente während ihrer das Festspannen des Bandbundes bezweckenden Bewegung immer ihre vorbestimmte Relativlage zur Einlauf-Mittellinie der dem Haspel nachgeordneten Verarbeitungsanlagen bei und stellen damit sicher, daß der Walzbandhaspel unmittelbar nach Beendigung des Spannvorganges ohne weiteres in Betrieb gesetzt werden kann.

Nach einer verfahrenstechnischen Weiterbildung hat es sich als vorteilhaft erwiesen, wenn erfindungsgemäß die Relativverschiebung des Stempels zur Hohlwelle gemessen und als Stellgröße für den gegenläfig gerichteten Verschiebeantrieb des Haspelgehäuses benutzt wird. Da nämlich die Relativverschiebung des Stempels zur Hohlwelle der Relativverschiebung zwischen den Segmenten der Haspeltrommel und der sie tragenden und führenden Hohlwelle entspricht, läßt sich auf diesem Wege die jeweilige Korrekturgröße einfach und mit geringstmöglichem relativem Fehler ermitteln.

Ein Walzbandhaspel zur Ausübung dieses Verfahrens dessen Trommel aus mehreren spreizbaren Segmenten besteht, welche sich mit keilförmig ausgebildeten Auflageflächen axial verschiebbar gegen eine in einem Haspelgehäuse drehbar gelagerte Hohlwelle abstützen, wobei die Trommel einen in der Hohlwelle angeordneten und mittels eines Stellantriebes zum Spreizen der Trommelsegmente unter gleichzeitiger Axialverschiebung derselben verstellbaren Stempels besitzt und mit einem das Ein- und Ausschieben der Haspeltrommel relativ zum Bandbund und/oder die Bandmittensteuerung bewirkenden Verschiebeantrieb für das Haspelgehäuse ausgerüstet ist, zeichnet sich erfindungsgemäß im wesentlichen dadurch aus, daß zwischen den Segmenten und der Hohlwelle eine Meßvorrichtung zur Messung der relativen Axialverschiebung zwischen den Segmenten und der Hohlwelle angeordnet ist, die mit einem Steuerorgan für die entgegengesetzte Betätigung des Verschiebeantriebes in Verbindung steht.

Hierbei hat es sich als besonders vorteilhaft erwiesen, wenn nach einem weiteren Merkmal der Erfindung die Meßvorrichtung mit dem hinteren Ende des die Segmente verschiebenden Stempels in Stellverbindung steht und daß dem Verscheibeantrieb zugeordnete Steuerorgan einerseits durch die Meßvorrichtung und andererseits durch eine Streckenmeßvorrichtung zwischen Haspelgehäuse und Haspelbett wegabhängig ein- und verstellbar ist.

Schließlich wird ein Erfindungsmerkmal auch noch darin gesehen, daß sowohl der Spreizantrieb für die Trommelsegmente als auch der Verschiebeantrieb für das Haspelgehäuse jeweils aus einem doppelt wirkenden Hydraulikzylinder besteht, und daß die Druckflüssigkeitszufuhr zum Verschiebeantrieb über ein durch die Meßvorrichtung steuerbares Regelventil beeinflußbar ist.

Anhand einer Zeichnung soll die Erfindung nunmehr im einzelnen erläutert werden. Es zeigt
Fig. 1 in schematisch vereinfachter Seitenansicht einen Walzbandhaspel nach der Erfindung vor dem Einfahren der Haspeltrommel in den Bandbund,
Fig. 2 eine der Fig. 1 entsprechende Darstellung des Walzbandhaspels mit in die Offnung des Bandbundes axial eingefahrener, jedoch nicht kontrahierter Haspeltrommel,
Fig. 3 wiederum in schematisch vereinfachter Seitenansicht den Walzbandhaspel nach den Fig. 1 und 2 mit zum Feslegen des Bandbundes radial gespreizter Trommel, während
Fig. 4 in größerem Maßstab und teilweise im Schnitt den Aufbau der Haspeltrommel wiedergibt und zwar in der unteren Hälft mit kontrahiertem und in der oberen Hälfte mit gespreizten Segmenten.

In der Zeichnung ist ein Walzbandhaspel gezeigt, dessen Hohlwelle 1 axial verschiebbar, jedoch drehantreibbar in Wälzlagern 2 des Haspelgehäuses 3 lagert. Das Haspelgehäuse ist dabei auf einem ortsfesten Haspelbett 4 in Richtung der Längsachse der Hohlwelle 1 verschiebbar geführt und läßt sich auf diesem durch einen, beispielsweise als Hydraulikzylinder ausgebildeten Verschiebeantrieb 5 bewegen.

An ihrem vorderen, fliegend angeordneten Ende ist die Hohlwelle 1 mit keilförmig angeordneten Auflageflächen 7 versehen, auf denen mehrere, beispielsweise vier, Segmente 8 über ebenfalls keilförmig ausgebildete Stützflächen 9 gehalten und geführt sind. Die Segmente 8 bilden dabei gemeinsam die eigentliche Haspeltrommel 10, welche sich bedarfsweise in Radialrichtung spreizen oder aber zusammenziehen läßt, und zwar dadurch, daß die mit ihren keilförmigen Stützflächen 19 auf den keilförmigen Auflageflächen 7 der Hohlwelle 1 gehaltenen Segmente 8 gleichzeitig relativ zur Hohlwelle 1 axial verschoben werden.

Die Axialverschiebung der Segmente 8 relativ zur Hohlwelle 1 wird durch einen Stempel 12 erzwungen, welcher zentrisch in der Hohlwelle 1 geführt ist, vor dem vorderen Ende der Hohlwelle 1 über einen Mitnehmerflansch 13 an den Segmenten 8. angreift und durch einen am hinteren Ende der Hohlwelle 1 angeordneten Hydraulikzylinder 14 axial verschoben werden kann.

Wie Fig. 4 in der unteren Hälfte erkennen läßt, ist die Haspeltrommel 10 radial zusammengezogen bzw. kontrahiert, wenn der Stempel 12 durch den Hydraulikzylinder 14 nach links geschoben wurde. Zum Spreizen der Trommel 10 ist es hingegen notwendig, den Stempel 12 durch den Hydraulikzylinder 14 nach rechts zu ziehen, wie das aus der oberen Hälfte der Fig. 4 hervorgeht.

Zum Zwecke des radialen Spreizens und Zusammenziehens der Haspeltrommel 10 ist dabei eine Axialverschiebung des Stempels 12 maximal um das Maß 15 relativ zur Hohlwelle 1 bzw. eine entsprechende Axialverschiebung der einzelnen Segmente 8 um das Maß 16 relativ zur Hohlwelle 1 notwendig (Fig. 4).

Zum Zwecke der Aufnahme des Bandbundes 17 durch die Haspeltrommel 10 muß zunächst der gesamte Walzband-Haspel bei radial zusammengezogener Haspeltrommel 10 auf dem ortsfesten Haspelbett 5 aus der Stellung nach Fig. 1 in die Stellung nach Fig. 2 geschoben werden. Diese Bewegung wird durch den Verschiebeantrieb 5 bewirkt und beispielsweise durch einen Endschalter 18 begrenzt, indem dieser die Zufuhr der Hydrualikflüssigkeit zum Hydraulikzylinder 5 unterbricht. Dabei bestimmt der Endschalter 18 die den ordnungsgemäßen Bandablauf in die Weiterverarbeitungsanlage gewährleistende Grundstellung des Walzband-Haspels. Diese Grundstellung des Walzband-Haspels läßt sich dann bedarfsweise wälirend des Abwickelbetriebs noch durch eine sogenannte Bandmittensteuerung selbsttätig korrigieren, und zwar durch entsprechende Beeinflussung des Verschiebeantriebs 5.

Bevor jedoch der Walzband-Haspel zum Abwickeln Bandes in Betrieb gesetzt werden kann, muß zunächst die Haspeltrommel 10 innerhalb der zentrischen Öffnung 19 des Bandbundes 17 gespreizt werden. Da aber diese Spreizbewegung mit einer Axialverschiebung der Trommelsegmente 8 relativ zur Hohlwelle 1 bzw. zum Haspelgehäuse 3 einhergeht, muß dafür gesorgt werden, daß die hieraus resultierende Axialverlagerung des Bandbundes 17 aus seiner Ablauf-Mittelebene 20-20 praktisch vollständig eliminiert wird. Um das zu erreichen, ist zwischen der Hohlwelle 1 und dem darn verschiebbaren Stempel 12 eine Meßvorrichtung 21 angeordnet, welche die jeweilige Relativverschiebung zwischen diesen beiden Teilen exakt ermittelt und in eine Stellgröße umformt, welche den Verschiebeantrieb 5 für das Haspelgehäuse 3 beeinflußt und zwar in der Weise, daß das Haspelgehäuse 3 völlig selbsttätig und jeweils um das entsprechende Ausmaß auf dem ortsfesten Haspelbett 4 in entgegengesetzter Richtung zur Axialverstellung der Trommelsegmente 8 verschoben wird.

Als Steuerorgan für das die Hydraulikzufuhr zum Verschiebeantrieb bewirkende Regelventil 22 kann dabei ein Stellwertgeber 23 Verwendung finden, indem einerseits fortwährend die von der Meßvorrichtung 21 ermittelten Meßgröße eingegeben werden und welche andererseits von einer zwischen dem Haspelbett 4 und dem Haspelgehäuse 3 angeordneten Streckenmeßvorrichtung 24 beeinflußt wird. Die Meßvorrichtung 21 und die Streckenmeßvorrichtung 24 arbeiten dabei mit dem Stellwertgeber 23 in der Weise zusammen, daß letzterer das Regelventil 22 geöffnet hält, solange eine Differenz zwischen den von der Meßvorrichtung 21 und den von der Streckenmeßvorrichtung 24 ermittelten Meßwerten besteht. Erst wenn die Differenz zwischen den beiden von der Meßvorrichtung 21 und der Streckenmeßvorrichtung 24 ermittelten Meßwerte im Stellwertgeber 23 Null geworden ist, schließt der Stellwertgeber 23 das Riegelventil 22 und setzt damit den Verschiebeantrieb 5 außer Betrieb.

Da die Meßvorrichtung 21 und die Streckenmeßvorrichtung 24 gegenläufig arbeiten, wird der Verschiebeantrieb 5 zwangsläufig in Pfeilrichtung 26 so gesteuert, daß er sich entgegengesetzt zur Verschieberichtung 25 der Haspeltrommel 10 bewegt und dadurch den Bandbund 17 immer exakt auf der Ablaufmittelebene 20-20 hält.

Da die Streckenmeßvorrichtung 24 zwischen dem Haspelbett 4 und dem Haspelgehäuse 3' erst in Tätigkeit treten darf, nachdem der Walzband-Haspel aus der Stellung nach Fig. 1 in die Stellung nach Fig. 2 gefahran ist, kann der in diesem Falle den Verschiebeantrieb 5 stillsetzende Endschalter 18 gleichzeitig benutzt werden, um die Streckenmeßvorrichtung 24 wirksam zu machen.

Es ist ohne weiteres möglich, sowohl die Meßvorrichtung 21 als auch die Streckenmeßvorrichtung 24 auf kapazitivem oder induktivem Wege arbeiten zu lassen und den zugehörigen Stellwertgeber 23 als eine Meßrücke auszubilden, die in Abhängigkeit von ihrem jeweiligen Zustand das Regelventil 22 entweder öffnet oder schließt.

Mit einem geringen technischen Mehraufwand läßt sich durch die vorstehend bestriebenen Maßnahmen ein Walzband-Haspel erstellen, dessen Haspeltrommel 10 völlig selbsttätig und exakt auf die vorbestimmte Ablauf-Mittelebene 20-20 ausgerichtet wird, obwohl deren Segmente 8 zum Zwecke des Spreizens oder kontrahierens relativ zu der sie tragenden Hohlwelle 1 einer Axialverschiebung unterworfen werden müssen.

Abschließend sei noch darauf hingewiesen, daß die vorstehend beschriebene Betriebsweise und die zu deren Ausübung vorgesehene Steueranordnung nicht nur bei Walzband-Haspeln mit einer fliegend gelagerten Haspeltrommel benutzt werden können. Vielmehr sind sie auch bei sogenannten Doppelhaspeln gleichermaßen gut einsetzbar, bei welchen zwei Haspeltrommein 10 von entgegengesetzten Seiten her in ein und denselben Bandbund eingefahren werden.

## Patentansprüche

1. Verfahren zum Betrieb eines Walzbandhaspels, dessen Trommel aus mehreren spreizbaren Segmenten besteht, welche sich mit keilförmig ausgebildeten Auflageflächen axial verschiebbar gegen eine in einem Haspelgehäuse drebar gelagerte Hohlwelle abstützen und mittels eines in der Hohlwelle angeordneten und mittels eines Stellantriebes verstellbaren Stempels verstellt werden, wobei das Haspelgehäuse zur Aufnahme des Bandbundes auf die Trommel mittels eines Verschiebeantriebes zunächst in der Richtung zum Bandbund hin, und anschließend beim Spreizen der Segmente zum Eliminieren der relativen Axialverschiebung zwischen den Segmenten und der Hohlwelle in der hierzu erforderlichen Richtung auf seinem Führungsbett parallel zur Trommelachse verschoben wird, dadurch gekennzeichnet, daß das Ausmaß der Relativverschiebung (15 bzw. 16) zwischen den Segmenten (8) und der Hohlwelle (1) abgegriffen (21) und gegenkoppelnd in die entgegengesetzte Verschiebebewegung des Haspelgehäuses (3) auf dem Haspelbett (4) von entsprechender Größe umgesetzt wird.

2. Verfahren nach Anspruch 1, dadurch gekennzeichnet, daß die Relativverschiebung (15) des Stempels (12) zur Hohlwelle (1) gemessen (21) und als Stellgröße für den gegenläufig gerichteten Verschiebeantrieb (5) des Haspelgehäuses (3) benutzt wird.

3. Walzbandhaspel zur Ausübung des Verfahrens nach den Ansprüchen 1 und 2, wobei die Trommel des Walzbandhaspels aus mehreren spreizbaren Segmenten besteht, welche sich mit keilförmig ausgebildeten Auflageflächen axial verschiebbar gegen eine in einem Haspelgehäuse drehbar gelagerte Hohlwelle abstützen und weiterhin einen in der Hohlwelle angeordneten und mittels eines Stellantriebes zum Spreizen der Trommelsegmente unter gleichzeitiger Axialverschiebung derselben verstellbaren Stempels besitzt und mit einem das Ein- und Ausschieben der Haspeltrommel relativ zum Bandbund und/oder die Bandmittensteuerung bewirkenden Verschiebeantrieb für das Haspelgehäuse ausgerüstet ist, dadurch gekennzeichnet, daß zwischen den Segmenten (8) und der Hohlwelle (12) eine. Meßvorrichtung (21) zur Messung der relativen Axialverschiebung zwischen den Segmenten und der Hohlwelle (12) angeordnet ist, die mit einem Steuerorgan (22) für die entgegengesetzte Betätigung des Verschiebeantriebs (5) in Verbindung steht.

4. Walzbandhaspel nach Anspruch 3, dadurch gekennzeichnet, daß die Meßvorrichtung (21) mit dem hinteren Ende des die Segmente (8) verschiebenden Stempels (12) in Stellverbindung steht und daß dem Verschiebeantrieb (5) zugeordnete Steuerorgan (22) einterseits durch die Meßvorrichtung (21) und andererseits durch eine Streckenmeßvorrichtung (24) zwischen Haspelgehäuse (3) und Haspelbett (4) wegabhängig ein- und verstellbar ist (23).

5. Walzbandhaspel nach den Ansprüchen 3 und 4, dadurch gekennzeichnet, daß sowohl der Spreizantrieb (14) für die Trommelsegmente (8) als auch der Verschiebeantrieb (5) für das Haspelgehäuse (3) jeweils aus einem doppelt wirkenden Hydraulikzylinder besteht und daß die Druckflüssigkeitszufuhr zum Verschiebeantrieb (5) über ein durch die Meßvorrichtung (21 und 24) steuerbares Regelventil (22) beeinflußbar ist.

## Revendications

1. Procédé d'utilisation d'un dévidoir à feuillard laminé dont le tambour se compose de plusieurs segments expansibles qui, par des surfaces de contact cunéiformes, prennent appui, avec possibilité de déplacement axial, contre un arbre creux monté à rotation dans un carter de dévidoir et sont déplacés au moyen d'un poinçon disposé dans l'arbre creux et déplaçable au moyen d'un mécanisme de positionnement, le carter de ce dévidoir étant, pour que la couronne de feuillar soit reçue sur le tambour, déplacé au moyen d'un mécanisme de déplacement tout d'abord dans la direction de la couronne, puis ensuite, lors de l'expansion des segments, dans la direction requise pour éliminer le déplacement axial relatif entre les segments et l'arbre creux, sur le banc de guidage du carter, parallèlement à l'axe du tambour, caractérisé par le fait que l'amplitude du déplacement relatif (15 respect. 16) entre les segments (8) et l'arbre creux (1) est palpée (21) et transformée en un déplacement inverse de grandeur correspondante du carter de dévidoir (3) sur le banc de dévidoir (4).

2. Procédé selon la revendication 1, caractérisé par le fait que le déplacement relatif (15) du poinçon (12) par rapport à l'axe creux (1) est mesuré (21) et exploité en tant que grandeur de positionnement pour le mécanisme (5) de déplacement du carter de dévidoir (3) dirigé en sens inverse.

3. Dévidoir à feuillard laminé pour la mise en oeuvre du procédé selon les revendications 1 et 2, dans lequel le tambour du dévidoir à feuillard laminé se compose de plusieurs segments expansibles qui, par des surfaces de contact cunéiformes, prennent appui contre un arbre creux monté à rotation dans un carter de dévidoir, et comporte en outre un poinçon disposé dans l'arbre creux et pouvant être déplacé au moyen d'un mécanisme de positionnement pour expandre les segments du tambour avec déplacement axial simultané de ceux-ci, et est équipé, pour le carter de dévidoir, d'un mécanisme de déplacement qui opére la rentrée ou la sortie du tambour de dévidoir par rapport à la couronne de feuillard et/ou la commande de centrage du feuillard, caractérisé par le fait qu'entre les segments (8) et l'arbre creux (12) est disposé un dispositif de mesure (21) pour mesurer le déplacement axial relatif entre les segments et l'arbre creux (12), qui est relié à un organe de commande (22) pour la manoeuvre de sens opposé du mécanisme de déplacement (5).

4. Dévidoir à feuillard laminé selon la revendication 3, caractérisé par le fait que le dispositif de mesure (21) est en liaison de positionnement avec l'extrémité arrière du poinçon (12) qui déplace les segments (8), et que l'organe de commande (22) affecté au mécanisme de déplacement (5) est réglable et manoeuvrable en fonction de la course, d'une part par le dispositif de mesure (21) et d'autre part par un dispositif mesureur de parcours (24) entre le carter de dévidoir (3) et le banc de dévidoir (4).

5. Dévidoir à feuillard laminé selon les revendications 3 et 4, caractérisé par le fait que tant la commande de l'expansion (14) des segments de tambour (8) que le mécanisme de deplacement (5) du carter de dévidoir (3) se composent d'un vérin hydraulique à double effet, et que l'on peut agir sur l'arrivée de liquide hydraulique au mécanisme de déplacement (5) par l'intermédiaire d'une valve régulatrice (22) commandée par le dispositif de mesure (21 et 24).

## Claims

1. Method for the operation of a rolled strip capstan, the drum of which consists of several spreadable segments which by bearing surfaces formed in wedge shape bear axially displaceably against a hollow shaft rotatably borne in a capstan housing and displaced by means of a plunger which is arranged in the hollow shaft and displaoeable by means of a setting drive, wherein the capstan housing is displaced on its guide bed parallelly to the drum axle for the reception of the strip coil onto the drum by means of a displacing drive initially in the direction of the strip coil and subsequently, during the spreading of the segments for the elimination of the relative axial displacement between the segments and the hollow shaft, in the direction required for this, characterised thereby, that the extent of the relative displacement (15 or 16) between the segments (8) and the hollow shaft (1) is detected (21) and translated degeneratively into the opposite displacement of the capstan housing (3) on the capstan bed (4) of appropriate magnitude.

2. Method according to claim 1, characterised thereby, that the displacement (15) of the plunger (12) relative to the hollow shaft (1) is measured (21) and utilised as setting magnitude for the oppositely directed displacement drive (5) of the capstan housing (3).

3. Rolled strip capstan for the exercise the method according to the claims 1 and 2, wherein the drum of the rolled strip capstan consists of several spreadable segments which by bearing surfaces formed in wedge shape bear axially displaceably against a hollow shaft rotatably borne in a capstan housing and furthermore possesses a plunger which is arranged in the hollow shaft and displaceable by means of a setting drive for the spreading of the drum segments with simultaneous axial displacement of the same and is equipped with a displacing drive, for the capstan housing, effecting the pushing in and out of the capstan drum relative to the strip coil and/or the strip centring control, characterised thereby, that a measuring device (21) for the measurement of the relative axial displacement between the segments and the hollow shaft (12) is arranged between the segments (8) and the hollow shaft (1) and stands in connection with a control organ (22) for the opposite actuation of the displacing drive (5).

4. Rolled strip capstan according to claim 3, characterised thereby, that the measuring device (21) stands in setting connection with the rear end of the plunger (12) displacing the segments (8) and that the control organ (22) associated with the displacing drive (5) is settable and resettable (23) in dependence on travel on the one hand by the measuring device (21) and on the other hand by a distance measuring device (24) between capstan housing (3) and capstan bed (4).

5. Rolled strip capstan according to the claims 3 and 4, characterised thereby, that the spreading drive (14) for the drum segments (8) as well as also the displacing drive (5) for the capstan housing (3) each consist of a respective double-acting hydraulic cylinder and that the pressure fluid feed to the displacing drive (5) is influenceable through a regulating valve (22) controllable through the measuring device (21 and 24).
